# EUROPÄISCHE PATENTSCHRIFT

(11) **EP 2 588 204 B1**
(45) Veröffentlichungstag und Bekanntmachung des Hinweises auf die Patenterteilung: **31.10.2018**
(21) Anmeldenummer: 11776326.8
(22) Anmeldetag: 30.05.2011
(51) Int. Cl.: A62C 5/02, A62C 13/00

(54) **WASSER/SCHAUM-FEUERLÖSCHGERÄT MIT EINSTELLBARER SCHAUMKONSISTENZ**
WATER/FOAM FIRE EXTINGUISHER WITH ADJUSTABLE FOAM CONSISTENCY
EXTINCTEUR À EAU/MOUSSE À RÉGLAGE DE LA CONSISTANCE DE LA MOUSSE

(30) Priorität: 04.06.2010 DE 102010022789
(43) Veröffentlichungstag der Anmeldung: 08.05.2013
(73) Patentinhaber: HNE Technologie AG, 86156 Augsburg (DE)
(72) Erfinder: EFFENBERGER, Reinhard, 86444 Affing-Anwalting (DE); CASIMIR, Claus, 81545 München (DE)
(74) Vertreter: Gallo, Wolfgang
(86) Internationale Anmeldenummer: PCT/DE2011/001138
(87) Internationale Veröffentlichungsnummer: WO 2012/006988

(56) Entgegenhaltungen:
- EP-A1- 1 935 458
- EP-A2- 1 197 245
- WO-A1-84/04060
- WO-A1-95/24274
- US-A- 6 112 819

## Beschreibung

Trag- und rollbare Feuerlöschgeräte mit flüssigem Löschmittel, nämlich Wasser oder Schaum, sind bekannt. Bekannt sind auch als Schaumlöscher arbeitende Feuerlöschgeräte, die druckgasverfestigten Löschschaum erzeugen.

Aus der EP 1 197 245 A1 der Anmelderin ist es bekannt, bei einem tragbaren oder rollbaren, mit druckgasverefstigtem Schaum arbeitenden Feuerlöschgerät eine verbesserte Schaumverfestigung dadurch zu erreichen, dass zwischen dem Löschmittelschlauch und der Löschpistole eine Mischarmatur eingebaut ist, an welche eine Druckgasleitung angeschlossen ist, die mit der Druckgasflasche über eine Druckgasarmatur verbunden ist, derart, dass bei Druckbeaufschlagung des Löschmittelbehälters aus der Druckgasflasche gleichzeitig auch Druckgas über die Mischarmatur in die Löschmittelleitung eingeleitet wird. Ansonsten besteht das bekannte Schaumlöschgerät in üblicher Weise aus einem druckfesten Löschmittelbehälter zur Aufnahme von Wasser unter Zusatz eines Schaummittels, sowie der schon erwähnten, am Löschmittelbehälter angekuppelten Druckgasflasche.

Bei dem eben erwähnten Schaumlöschgerät sowie bei sonstigen herkömmlichen Löschgeräten mit flüssigem Löschmittel, die mit Wasser oder Schaum betrieben werden können, ist die Ausbringungsweise des Löschmittels und damit die Wirkungsweise des Löschgeräts dadurch vorgegeben, dass Wasser und Löschmittel sich gemeinsam im Löschmittelbehälter befinden.

Die Einsatzmöglichkeiten dieses bekannten Löschgeräts ist dadurch beschränkt, dass die Konsistenz des Löschmittelschaums fest vorgeben und unveränderbar ist. Die Löschpistole arbeitet mit einer festen Düse, wodurch deren Einstellung vorgegeben ist.

Daher ist das bekannte Schaumlöschgerät nicht universell einsetzbar und beispielsweise zum Löschen an Bränden in spannungsführenden Anlagen nur sehr eingeschränkt geeignet.

Der Erfindung liegt daher die Aufgabe zugrunde, ein trag- oder fahrbares Schaumlöschgerät zu schaffen, das mindestens dahingehend verbessert ist, dass die Schaumkonsistenz nach den jeweiligen Bedürfnissen einstellbar ist.

Ein anderes trag- und rollbares Feuerlöschgerät ist aus dem Dokument US 6 112 819 A bekannt.

Diese Aufgabe wird gemäß der Erfindung durch die im Anspruch 1 angegebene Anordnung gelöst. Weitere vorteilhafte Ausgestaltungen und Weiterbildungen der Erfindung sind Gegenstand der Unteransprüche.

Die in den Unteransprüchen definierten Weiterbildungen der Erfindung lösen zusätzliche Aufgaben und bringen zusätzliche Vorteile hinsichtlich variabler Einstellmöglichkeiten vor oder während des Betriebs, wodurch eine besonders flexible Anpassung an die jeweiligen Gegebenheiten des zu löschenden Brandherds geschaffen werden und damit eine effizientere und flexiblere Brandbekämpfung ermöglicht wird.

Bei dem nach Anspruch 1 ausgebildeten Löschgerät kann im Betrieb wahlweise die Schaumverfestigung eingeschaltet oder ausgeschaltet werden und vorzugsweise stufenlos zwischen einem Minimalwert und einem Maximalwert eingestellt werden. Die Konsistenz des Schaums kann damit je nach den Bedürfnissen optimal eingestellt werden. Wird kein Druckgas in den zur Düse der Löschmittelpistole strömenden Schaum eingeleitet, ist der Schaum naß und kompakt, und bei Einleitung von Druckgas zur Schaumverfestigung ist der Schaum je nach der Stärke der Druckgaseinleitung mehr oder weniger verfestigt, trockener, leichter und stabiler.

Erfindungsgemäß ist das Druckgasbeimischventil zum Erzeugen der Schaumverfestigung am Löschmittelbehälter angebaut, so dass nur noch ein Schlauch vom Löschmittelbehälter, nämlich von dem daran angebauten Zumischventil, zur Löschpistole verläuft.

An der Löschpistole kann vorteilhafterweise ein umschaltbare Düsenanordnung vorgesehen sein, um wahlweise mit einem gebündelten kompakten Tröpfchenstrahl oder mit einem mehr oder wenig fein zerstäubten breiteren Sprühstrahl arbeiten zu können. Insbesondere kann dazu ein Schwenkmechanismus vorgesehen sein, um wahlweise ein Schaumrohr oder ein Sprühstrahlrohr zum Einsatz zu bringen. Das Schaumrohr kann darüber hinaus an seinem stromaufwärtigen Ende mit Lufteinlassöffnungen versehen sein, deren Öffnungsquerschnitt durch eine Verstellhülse zwischen einer vollständig geschlossenen und einer vollständig geöffneten Stellung stufenlos regulierbar ist.

Bei einer Weiterleitung ist bei dem erfindungsgemäßen Feuerlöschgerät ein separater befüllbarer Schaummittelbehälter vorgesehen, der vom Wasserbehälter getrennt ist. Dieser kann außen an einer geeigneten Stelle an den Wasserbehälter angebaut oder auch in dessen Innerem untergebracht sein. Sowohl das Innere des Wasserbehälters als auch das Innere des Schaummittelbehälters sind mit Druckgas aus einer Druckgasflasche druckbeaufschlagbar, um das Wasser bzw. das Schaummittel aus dem jeweiligen Behälter auszutreiben. Die Auslassleitungen des Wasserbehälters und des Schaummittelbehälters führen in ein Mischventil, das ein manuell verstellbares Ventilelement enthält, mittels dessen die Beimischung vom Schaummittel in das Wasser zuschaltbar ist. Die Beimischung von Schaummittel in das Wasser ist stufig oder stufenlos regulierbar, indem ein entsprechend verstellbares Ventilelement vorgesehen ist.

Ein so weitergebildetes Löschgerät nach der Erfindung kann dann wahlweise als reiner Wasserlöscher oder als Schaumlöscher betrieben werden. Beim Betrieb als Schaumlöscher kann dann wahlweise auch noch das Druckgas zur Schaumverfestigung zugeschaltet werden. Die Einleitung des Druckgases kann dann entweder in das Schaummittel vor dessen Einleitung in die Wasserauslassleitung aus dem Wasserbehälter erfolgen, so dass mit dem Druckgas versetztes Schaummittel in das Wasser in der Wasserauslassleitung eingeleitet wird, oder Schaummittel und Druckgas können etwa an der gleichen Stelle unmittelbar in die Wasserauslassleitung eingeleitet werden.

Damit bietet das erfindungsgemäße Löschgerät entscheidende Vorteile.

Wenn Wasser und Schaummittel in getrennten Behältern enthalten sind, kann das befüllte Löschgerät am Einsatzort entsprechend den vorgefundenen Bedingungen durch einfaches Umschalten wahlweise als reines Wasserlöschgerät oder als Schaumlöschgerät benutzt werden, Wird das Gerät als Schaumlöscher eingesetzt, kann durch Verstellen der Schaummittel- und Druckgasbeimischung zu dem aus dem Wasserbehälter kommenden Wasser die Konsistenz des Schaumes eingestellt werden im gesamten Bereich zwischen Schwerschaum und Druckluftschaum. Da außerdem am Schaumrohr auch noch die Zumischrate von Luft variabel einstellbar ist, lassen sich Flockengröße und Feuchtigkeit des Schaums in einem weiten Bereich einstellen, und die Verschäumungszahl ist variabel einstellbar.

Zweckmäßigerweise kann das Löschgerät auch als im Einsatz beliebig oft und schnell durch den Benutzer widerbefüllbares und damit weiter benutzbares Gerät ausgebildet sein, indem der Wasserbehälter mit einer gesonderten Wassereinfüllöffnung mit einem ohne Werkzeug von Hand lösbaren Verschlussdeckel versehen und die Druckgasflasche mit einer ebenfalls von Hand und ohne Werkzeug betätigbaren Schnellkupplung mit der Behälterbaugruppe verbunden ist.

Ein Ausführungsbeispiel der Erfindung ist in den anliegenden Zeichnungen dargestellt und wird nachstehend unter Bezugnahme hierauf mehr im einzelnen beschrieben.

In den Zeichnungen zeigt:
- Fig. 1: in perspektivischer Ansicht eine Ausführungsform eines Feuerlöschgeräts nach der Erfindung im gebrauchsfertigen Zustand,
- Fig. 2: in auseinandergezogener Darstellung das in Fig. 1 dargestellte Löschgerät,
- Fig. 3: eine auseinandergezogene Darstellung der Löschpistole mit der Strahlrohr-Wechselan-Ordnung, und
- Fig. 4: eine schematische, blockschaltbildartige Darstellung einer Ausführungsform eines Feuerlöschgeräts nach der Erfindung mit getrenntem Wasserbehälter und Schaummittelbehälter.

Fig. 1 zeigt in perspektivischer Ansicht das Löschgerät insgesamt mit einem Löschmittelbehälter 1, einer angekuppelten Druckgasflasche 2 und einer Löschpistole 3, die in eine am löschmittelbehälter 1 angebaute Halterung eingesteckt ist und über einen Löschmittelschlauch 4 mit dem Löschmittelbehälter verbunden ist.

Fig. 2 zeigt das Löschgerät nach Fig.1 in auseinandergezogener Darstellung, um auch ansonsten verdeckte Bauteile sichtbar zu machen.

Der Löschmittelbehälter 1 hat eine Deckwand 11 und einen von dieser aus nach oben ragenden Löschmitteleinfüllstutzen 12, durch den Wasser und Schaummittel in den Löschmittelbehälter 1 eingefüllt werden kann. Ein mittels eines Handrad ohne Werkzeug aufsetzbarer und lösbarer Verschlussdeckel 13 mit einem Druckentlastungsventil 14 dient zum Verschließen des Einfüllstutzens 12.

Auf der Deckwand 11 des Löschmittelbehälters 1 sind noch weitere Bauteile angebaut, die nachstehend noch erläutert werden und durch eine auf den Löschmittelbehälter 1 aufgesetzte Haube 15 abgedeckt werden, die am Löschmittelbehälter mittels Schrauben befestigbar ist und einen Tragegriff 16 aufweist.

Außen am Löschmittelbehälter 1 ist auch die Halterung 17 für die Löschpistole 3 angebaut.

Die Druckgasflasche 2 mit einem durch ein oben angeordnetes Handrad 21 zu öffnenden Auslassventil ist über eine mit einem Handrad 22 betätigbaren, als Schraubkupplung ausgebildeten Schnellkupplung 23 an ein Druckminderventil 5 ankuppelbar, das auf der Deckwand 11 des Löschmittelbehälters 1 montiert ist und oben mit einem Manometer 51 versehen ist.

Weiter ist auf der Deckwand 11 des Löschmittelbehälters 1 ein Zumischventilblock 6 angebaut. Dieser enthält ein Zumischventil zum wahlweisen Zumischen von Druckgas in das aus dem Löschmittelbehälter 1 austretende Löschmittel. Das im Inneren des Ventilblocks 6 gebildete, in der Zeichnung nicht im einzelnen sichtbare Ventil ist manuell mittels eines Betätigungsorgans 61 betätigbar.

Vom Boden des Löschmittelbehälters 1 führt ein Löschmittelauslassrohr 18 in den Ventilblock 6. Außerdem ist an dem in der Zeichnung oberen Anschlussstutzen 62 des Ventilblocks der Löschmittelschlauch 4 ankuppelbar, der zur Löschpistole 3 führt.

Vom Druckminderventil 5 führt (in der Zeichnung nicht sichtbar) eine Druckgasleitung in das Innere des Löschmittelbehälters 1, und zwar durch dessen Deckwand 11 hindurch, um das im Löschmittelbehälter 1 befindliche Löschmittel mit Druck zu beaufschlagen und dessen Auspressen durch das Löschmittelauslassrohr 18 zu bewirken. Außerdem führt vom Druckminderventil 5 eine Druckgasleitung in den Ventilblock 6 zu dem darin untergebrachten Zumischventil, das mittels des Betätigungsorgans 61 zwischen einer geschlossenen und einer offenen Stellung umschaltbar ist. Vorzugsweise ist dabei das Ventil so ausgebildet, dass der Öffnungsquerschnitt der Druckgasleitung innerhalb des Ventilblocks stufenlos zwischen der geschlossenen Stellung und der vollständig geöffneten Stellung verstellbar ist. Die Verstellung kann auch stufig erfolgen. Dadurch kann die Schaumverfestigung nach Wunsch eingestellt, nämlich zugeschaltet, abgeschaltet, und vorzugsweise in ihrem Ausmaß reguliert werden.

Fig. 3 zeigt in auseinandergezogener Darstellung die Löschpistole 3 (ohne angeschlossenen Löschmittelschlauch 4). Diese besteht aus einem Pistolenteil 31 mit Betätigungsgriff 32, einem Kupplungsstück 33, das am Anschlussstück 32 anbaubar ist, einem Schaumrohr 34 und einem Sprühstrahlrohr 35. Das Schaumrohr 34 und das Sprühstrahlrohr 35 sind beide fest am Kupplungsstück 33 montiert. Das Kupplungsstück 33 weist ein Schwenkteil 36 auf, das mittels eines Handrads 37 feststellbar oder lösbar ist, und das ein Wechseln des jeweils wirksamen Rohrs, nämlich entweder des Schaumrohrs 34 oder des Sprühstrahlrohrs 35 an der Löschpistole 3 ermöglicht.

Das Schaumrohr weist an seinem rückwärtigen Ende eine Hülse 38 auf, die an ihrem Umfang mit einer Mehrzahl von Öffnungen 39 versehen ist. Das rückwärtige Ende des Schaumrohrs 34 hat den Öffnungen 39 der Hülse 38 entsprechende Öffnungen. Die Hülse 38 ist um einen gewissen Drehwinkel, der, wie man aus der Zeichnung sieht, durch ein umfangmäßig verlaufendes Langloch 38a und eine Anschlagschraube 38b festgelegt wird, drehbar, um die Öffnungen 39 der Hülse 38 mit den entsprechenden Öffnungen des rückwärtigen Endes des Strahlrohrs 34 zwischen einer Position mit voller Überdeckung und einer Position ohne Überdeckung bewegen zu können. Durch Drehen der Hülse 38 können also die Öffnungen am hinteren Ende des Schaumrohrs 34 stufenlos verschlossen oder ganz oder teilweise geöffnet werden, um einen Zutritt von Umgebungsluft in den durch das Schaumrohr austretenden Schaum zu ermöglichen und dadurch die Schaumkonsistenz weiter zu modifizieren. Statt der drehbaren Hülse könnte auch eine axial verschiebbare Hülse vorgesehen sein.

Fig. 4 zeigt in lediglich schematischer Darstellung eine Weiterbildung der Erfindung dahingehend, dass beim Löschmittelbehälter 1 ein separater Wasserbehälter 1a und ein separater Schaummittelbehälter 1b vorgesehen ist.

Da der Schaummittelanteil im Wasser beim Schaumlöschbetrieb relativ klein ist, kann der Schaummittelbehälter wesentlich kleiner sein als der Wasserbehälter 1a. Vorteilhafter Weise ist aber der Schaummittelbehälter 1b so groß ausgebildet, dass er ein Mehrfaches der Schaummittelmenge aufnehmen kann, die für eine vollständige Füllung des Wasserbehälters 1a benötigt wird. Dann kann nämlich im Einsatz der Löscher, wenn das Wasser verbraucht ist, mit Wasser nachgefüllt werden und weiter als Schaumlöscher betrieben werden, wenn der Schaummittelvorrat für mehrere Wasserfüllungen reicht.

Der Schaummittelbehälter kann entweder innerhalb des Wasserbehälters angeordnet sein, aber selbstverständlich mit eigener Einfüllöffnung, oder an irgendeiner zweckmäßigen Stelle außen am Wasserbehälter angebaut sein, entweder seitlich, oder oben oder unten an den Wasserbehälter anschließend.

Der Ventilblock 6 enthält dann sowohl ein manuell betätigbares Zumischventil zum Einleiten von Druckgas in die vom Wasserbehälter 1a zum Ventilblock 6 führende Auslassleitung 18, als auch ein manuell betätigbares Zumischventil 6b zum Zumischen von Schaummittel in das Wasser in der Auslassleitung 18.

Die Anordnung kann so getroffen sein, dass vom Sicherheitsventil 5 eine Druckgasleitung entweder direkt in den Schaummittelbehälter 1b führt und dort das Schaummittel ebenso unter Auspressdruck gesetzt wird wie das Wasser im Wasserbehälter la, oder das Beimischventil 6b für das Schaummittel kann mit einem (nicht dargestellten) Druckgasventil kombiniert sein, das beim Zuschalten von Schaummitteleinspeisung in das Löschwasser eine Druckgasleitung, die vom Sicherheitsventil 5 über den Ventilblock 6 zum Schaummittelbehälter 1b führt, gleichzeitig betätigt, so dass der Schaummittelbehälter nur im Schaumlöschbetrieb unter Auspressdruck gesetzt wird.

Auch das Beimischventil 6b zum Beimischen von Schaummittel kann so ausgebildet sein, dass es entweder nur zwischen einer Ein- und einer Aus-Stellung bewegbar ist, aber vorzugsweise so, dass durch stufige oder stufenlose Verstellung auch eine Regulierung der Schaumzusammensetzung, also des Schaummittelanteils im Wasser hergestellt werden kann.

## Patentansprüche

1. Tragbares oder rollbares, mit Wasser oder Schaum betreibbares Feuerlöschgerät, mit einem druckfesten Löschmittelbehälter (1), einer Druckgasflasche (2) zur Druckbeaufschlagung des Löschmittelbehälters zum Austreiben des Löschmittels, und einer Löschmittelpistole (3), die über einen druckfesten Löschmittelschlauch (4) mit dem Löschmittelbehälter verbunden ist,
wobei in die Löschmittelleitung zwischen dem Löschmittelbehälter (1) und der Löschpistole (3) eine Mischarmatur (6) eingebaut ist, an welche eine Druckgasleitung angeschlossen ist, über welche beim Austreiben von Löschmittel aus dem Löschmittelbehälter (1) zusätzliches Druckgas in das zur Löschpistole (3) gelangende Löschmittel einleitbar ist, wobei der Löschmittelbehälter (1) einen gesonderten Wasserbehälter (la) und einen gesonderten Schaummittelbehälter (1b) aufweist, und dass die Mischarmatur (6) als Ventilblock am Löschmittelbehälter (1) montiert ist und einen mit dem Auslaß des Löschmittelbehälters (1) verbundenen Löschmitteleinlaß und einen mit dem Löschmittelschlauch (4) verbundenen Löschmittelauslaß aufweist, und dass die Mischarmatur (6) ein manuell betätigbares Zumischventil (6b), das zwischen stufig oder stufenlos einer Schließstellung und einer Offenstellung bewegbar ist, zum wahlweisen Beimischen von Schaummittel in eine vom Wasserbehälter (la) kommende Wasserauslassleitung (18), **dadurch gekennzeichnet, dass** die Mischarmatur (6) ein mittels eines Betätigungsorgans (61) wahlweise manuell zwischen einer Schließstellung und einer Offenstellung stufig oder stufenlos umschaltbares Beimischventil (6a) zum Einleiten von zusätzlichem Druckgas in das ausgetriebene Löschmittel enthält.

2. Feuerlöschgerät nach Anspruch 1, wobei die Zumischung von Druckgas und die Zumischung von Schaummittel an einer gemeinsamen Einleitungsstelle oder an nahe beieinander liegenden Einleitungsstellen in die vom Wasserbehälter (la) kommende Wasserauslassleitung (18) erfolgt.

3. Feuerlöschgerät nach einem der Ansprüche 1 oder 2, wobei das zum Zumischen von Schaummittel dienende Zumischventil (6b) mit einem Druckgasventil gekoppelt ist, das beim Öffnen des Schaummittel-Zumischventils (6b) die Zufuhr von Druckgas in den Schaummittelbehälter (1b) zum Austreiben von Schaummittel öffnet.

4. Feuerlöschgerät nach einem der Ansprüche 1 bis 3, wobei die Löschpistole mit einem Wechselmechanismus (33, 36, 37) versehen ist, um mindestens zwei verschiedene Strahlrohre, nämlich mindestens ein Schaumrohr (34) und ein Sprühstrahlrohr (35), mit dem Löschmittelauslaß der Löschpistole (3) in Wirkungsverbindung zu bringen.

5. Feuerlöschgerät nach einem der Ansprüche 1 bis 4, wobei ein an der Löschpistole angeordnetes Schaumrohr (34) in seinem hinteren Bereich mit einer drehbaren oder axial verschiebbaren Hülse (38) mit Öffnungen (39) versehen ist, und das hintere Ende des Schaumrohrs (34) mit entsprechenden Öffnungen versehen ist, wobei durch Verschieben oder Drehen der Hülse (38) auf dem hinteren Endbereich des Strahlrohrs (34) die Öffnungen des Schaumrohrs zwischen einem vollständig durch die Hülse (38) verdeckten Zustand und einem durch teilweise oder vollständige Überdeckung mit den Öffnungen (39) der Hülse (38) ganz oder teilweise geöffneten Zustand verstellbar sind.

## Claims

1. A portable or wheeled fire extinguisher which is operable with water or foam, having a pressure resistant extinguishing medium container (1), a pressurized gas bottle (2) for pressurizing the extinguishing medium container (1) for expelling the extinguishing medium, and an extinguishing medium gun (3) which is in communication with the extinguishing medium container (1) via a pressure-resistant extinguishing medium hose (4),
wherein a mixing armature (6) is incorporated into the extinguishing medium line extending between the extinguishing medium container (1) and the extinguishing gun (3), the mixing armature being in connection with a pressurized gas line through which additional pressurized gas can be fed into the extinguishing medium arriving at the extinguishing gun (3) during expulsion of the extinguishing medium from the extinguishing medium container (1),
wherein the extinguishing medium container (1) has a separate water container (1a) and a separate foam medium container (1b), wherein the mixing armature (6) is mounted on the extinguishing medium container (1) in the form of a valve block and includes an extinguishing medium inlet connected to the outlet of the extinguishing medium container (1) and an extinguishing medium outlet connected to the extinguishing medium hose (4), and the mixing armature (6) includes a manually operable admixing valve (6b) which is movable between a closed position and an open position in a stepwise or stepless fashion, for selectively admixing foam medium into a water outlet line (18) coming from the water container (1a), **characterised in that** the mixing armature (6) contains an admixture valve (6a) that is manually and selectively switchable in a stepwise or stepless fashion between a closed position and an open position by means of an operating organ (61) for feeding order to feed additional pressurized gas into the expelled extinguishing medium.

2. Fire extinguisher according to claim 1, wherein the admixture of pressurized gas and the admixture of foam medium is effected at a common inlet point or at closely adjacent inlet points into the water outlet line (18) coming from the water container (1a).

3. Fire extinguisher according to any one of claims 1 or 2, wherein the admixing valve (6b) for admixing foam medium is coupled with a pressurized gas valve which opens the feeding of pressurized gas into the foam medium container (1b) for the expulsion of foam medium when the foam medium admixing valve (6b) is opened.

4. Fire extinguisher according to any one of claims 1 to 3, wherein the extinguishing gun is provided with a change mechanism (33, 36, 37) for operatively connecting at least two different jet tubes, that is, at least a foam tube (34) and a spray jet tube (35) to the extinguishing medium outlet of the extinguishing gun (3).

5. Fire extinguisher according to any one of claims 1 to 4, wherein a foam tube (34) disposed on the extinguishing gun is provided in its rear region with a rotatable or axially displaceable sleeve (38) with openings (39), and the rear end of the foam tube (34) is provided with corresponding openings, wherein by displacing or rotating the sleeve (38) on the rear end region of the foam tube (34) the openings of the foam tube can be adjusted between a state wherein they are completely covered by the sleeve (38), and a state wherein they are completely or partially opened by partial or complete alignment with the openings (39) of the sleeve (38).

## Revendications

1. Extincteur portatif ou enroulable pouvant opérer avec de l'eau ou de la mousse, comprenant un récipient d'agent extincteur (1) résistant à la pression, une bouteille de gaz sous pression (2) pour pressuriser le récipient d'agent extincteur afin d'expulser l'agent extincteur, et un pistolet d'agent extincteur (3) qui est relié au récipient d'agent extincteur par l'intermédiaire d'un tuyau d'agent extincteur (4) résistant à la pression,
dans lequel un robinet mélangeur (6) est installé dans la conduite d'agent extincteur entre le récipient d'agent extincteur (1) et le pistolet extincteur (3), auquel une conduite de gaz sous pression est raccordée, par l'intermédiaire de laquelle un gaz sous pression supplémentaire peut être introduit dans l'agent extincteur arrivant au pistolet extincteur (3) lorsque l'agent extincteur est expulsé du récipient d'agent extincteur (1),
le récipient d'agent extincteur (1) présentant un récipient d'eau séparé (la) et un récipient d'agent de mousse séparé (1b), le robinet mélangeur (6) étant monté au niveau du récipient d'agent extincteur (1) sous forme de bloc de vannes, et présentant une entrée d'agent extincteur reliée à la sortie du récipient d'agent extincteur (1) et une sortie d'agent extincteur reliée au tuyau d'agent extincteur (4), et dans lequel le robinet mélangeur (6) comporte une vanne de mélange (6b) à actionnement manuel qui peut être déplacée entre une position fermée et une position ouverte de manière pas à pas ou en continu, pour la mélange sélective de l'agent de mousse dans une ligne de sortie d'eau (18) provenant du récipient d'eau (la), **caractérisé en ce que** le robinet mélangeur (6) contient une vanne de mixage (6a) qui est sélectivement commutable par actionnement manuel entre une position fermée et une position ouverte de manière pas à pas ou en continu, au moyen d'un organe actionneur (61), pour introduire du gaz sous pression additionnel dans l'agent extincteur expulsé.

2. Extincteur selon la revendication 1, dans lequel le mélange du gaz sous pression et le mélange de l'agent de mousse est effectué au niveau d'un point d'introduction commun ou au niveau de points d'introduction adjacents dans la ligne de sortie d'eau (18) provenant du récipient d'eau (la).

3. Extincteur selon l'une quelconque des revendications 1 ou 2, dans lequel la vanne de mélange (6b) pour le mélange de l'agent de mousse est accouplée avec une vanne de gaz sous pression qui ouvre l'admission de gaz sous pression dans le récipient d'agent de mousse (1b) pour expulser l'agent de mousse lorsque la vanne de mélange (6b) pour agent de mousse est ouverte.

4. Extincteur selon l'une quelconque des revendications 1 à 3, dans lequel le pistolet extincteur est prévu d'un mécanisme d'échange (33, 36, 37) pour relier de façon opérationnelle au moins deux tubes à jet différents, à savoir au moins un tube de mousse (34) et un tube à jet de pulvérisation (35), à la sortie d'agent extincteur du pistolet extincteur (3).

5. Extincteur selon l'une quelconque des revendications 1 à 4, dans lequel un tube de mousse (34) disposé au pistolet extincteur est muni, dans sa région arrière, d'une douille (38) rotative ou axialement déplaçable et ayant des ouvertures (39), et l'extrémité arrière du tube de mousse (34) est munie des ouvertures correspondantes, et dans lequel les ouvertures du tube de mousse sont déplaçables entre un état complètement recouvert par la douille (38) et un état complètement ou partiellement ouvert par alignement complet ou partiel avec les ouvertures (39) de la douille (38), par déplacement ou rotation de la douille (38) sur la partie arrière du tube à jet (34).
